# EUROPÄISCHE PATENTSCHRIFT

(11) **EP 0 123 059 B1**
(45) Veröffentlichungstag und Bekanntmachung des Hinweises auf die Patenterteilung: **16.06.1987**
(21) Anmeldenummer: 84102064.7
(22) Anmeldetag: 28.02.1984
(51) Int. Cl.: F41C 3/02

(54) **Signalpistole**
Signal pistol
Pistolet de signalisation

(30) Priorität: 01.03.1983 DE 3307083
(43) Veröffentlichungstag der Anmeldung: 31.10.1984
(73) Patentinhaber: EM-GE Sportgeräte GmbH & Co. KG, D-7929 Gussenstadt (DE)
(72) Erfinder: Scheible, Eberhard, D-7340 Geislingen/Steige-Eybach (DE)
(74) Vertreter: Lorenz, Werner, Dipl.-Ing.

## Beschreibung

Die Erfindung betrifft eine Signalpistole mit einem mittels einer Klinkeneinrichtung auf einer Führungsleiste längsverschieblich transportierbaren Magazin mit Platzpatronen und einem über zumindest einen Zündkanal mit zumindest einer Patrone verbundenen Einsatz, der mit zumindest einer mit der Längsachse annähernd lotrecht oder lotrecht leicht nach vorne geneigten Bohrung für Signalraketen, Knall-, Pfeif- oder Knatterpatronen versehen ist.

Zum Schießen von Signalraketen und dgl. verwendet man Gas- und Schreckschußpistolen, in denen im allgemeinen in einem Magazin 6 mm-Flobert-Platz- und Gaspatronen angeordnet sind. Zum Verschießen der Signalraketen, welche im allgemeinen einen Durchmesser von 15 mm besitzen, steckt oder schraubt man auf die Laufmündung oder in eine wenigstens annähernd lotrecht- nach oben ragende Bohrung, die über einen Zündkanal mit einer Platzpatrone in Verbindung steht, einen entsprechenden Einsatz mit einer größeren Bohrung auf. In die Bohrung wird dann die zu verschießende Signalrakete gesteckt. Beim Abdrücken der Pistole liefert die Platzpatrone den Zündfunken, der dann über den Zündkanal zum Abschießen der Signalrakete oder dgl. dient. Eine Signalpistole dieser gattungsgemäßen Art ist z. B. in der DE-B-21 04 360 beschrieben.

Bei einer derartigen Signalpistole besteht jedoch die Schwierigkeit, daß nach jedem Schuß eine Signalrakete nachgeladen werden muß. Damit ist deren Handhabung zum einen relativ umständlich und zum anderen kann keine schnelle Schußfolge erreicht werden.

Aus der DE-B-1 078 902 ist ein Gas- und Signalrevolver bekannt, der eine drehbare Trommel aufweist. Über den Umfang verteilt sind in der Trommel vier Platzpatronen mit koaxial dazu angeordneten davorliegenden Bohrungen für Signalraketen u. dgl. angeordnet.

Zwar können mit einem derartigen Signalrevolver mehrere Signalraketen hintereinander ohne Nachladen entsprechend der Zahl der vorhandenen Gaspatronen verschossen werden, aber dabei handelt es sich um einen anderen Waffentyp. Außerdem ist der Revolver relativ sperrig und auf der Trommel kann aufgrund des relativ großen Durchmessers der Signalraketen nur eine begrenzte Anzahl davon untergebracht werden.

In der DE-B-1 '088 394 ist eine Knallschußwaffe beschrieben, die einen Einsatz aufweist, der mit mehreren Bohrungen versehen ist, wobei die Längsachse jeder einzelnen Bohrung wenigstens annähernd senkrecht verläuft. Weiterhin ist in dieser Druckschrift eine Ausführungsform dargestellt, die mit einem Stabmagazin versehen ist, das auf einem Trägerteil längsverschieblich gelagert ist.

Die in dieser Druckschrift beschriebene Knallschußwaffe ist jedoch keine Signalpistole in der eingangs erwähnten Art. Außerdem ist die Funktionsweise und der Aufbau des Stabmagazines nicht näher beschrieben.

Der vorliegenden Erfindung liegt daher die Aufgabe zugrunde, eine Signalpistole der eingangs erwähnten Art zu schaffen, mit der auf einfache Weise ohne Nachladen mehrere Signalraketen o. dgl. verschossen werden können, wobei die Pistole jedoch selbst gleichzeitig einfach und platzsparend im Aufbau und billig in der Herstellung sein soll.

Erfindungsgemäß wird diese Aufgabe dadurch gelöst, daß der Einsatz als Magazinschlitten, an welchem bzw. mit welchem das Magazin angeordnet bzw. verbunden ist, mit mehreren Bohrungen ausgebildet ist, die in zwei Reihen parallel nebeneinander liegen, wobei jede einzelne Bohrung über einen jeweiligen schräg verlaufenden Zündkanal mit einer in dem unter und zwischen den beiden Reihen von Bohrungen liegenden Magazin angeordneten Platzpatrone in Verbindung steht und wobei die Längsachse jeder einzelnen Bohrung wenigstens annähernd lotrecht oder lotrecht leicht nach vorne geneigt verläuft.

Statt eines Einsatzes mit nur einer einzigen Bohrung, die auf den Lauf aufgebracht oder aufgeschraubt wird, ist erfindungsgemäß nunmehr der Einsatz als Magazinschlitten mit mehreren Bohrungen ausgebildet. Da dieser Magazinschlitten gleichzeitig mit dem Magazin verbunden ist und damit in herkömmlicher Weise über die Klinkeneinrichtung nach jedem Schuß transportiert wird, können mehrere Signalraketen o. dgl. hintereinander verschossen werden. Hierzu sind in erfindungsgemäßer Weise eine entsprechende Anzahl von Platzpatronen über Zündkanäle jeweils mit den Bohrungen verbunden. Dabei wird man in optimaler Weise im allgemeinen genauso viel Bohrungen für Signalraketen anbringen, wie Platzpatronen in dem Magazin angeordnet sind.

Durch die Anordnung der Längsachsen der Bohrungen wenigstens annähernd senkrecht oder senkrecht leicht nach vorne geneigt liegen die Signalraketen bei der normalen im wesentlichen horizontalen Lage der Pistole in der Hand bereits in der richtigen Abschußrichtung.

Durch die doppelreihige Anordnung von Bohrungen für die Signalraketen und die dazwischen und darunter liegende Reihe von Platzpatronen läßt sich auf engstem Raum eine große Anzahl von Signalraketen unterbringen. Die Signalpistole kann damit sehr handlich und klein gehalten werden, obwohl sie mit vielen Signairaketen versehen werden kann. Je nach der Länge des Magazinschlittens läßt sich damit eine hohe Zahl von Signalraketen in schneller Schußfolge ohne ein Nachladen abfeuern.

Wenn der Magazinschlitten auf der Unterseite mit Führungsnuten versehen ist, die mit einer oder mehreren am Unterteil der Pistole befestigten Führungsleisten zusammenarbeiten, wobei in herkömmlicher Weise das Magazin in horizontaler Richtung durch die Klinkeneinrichtung nach hinten verschoben wird, läßt sich in einfacher Weise das Unterteil einer normalen Gas- und Schreckschußpistole verwenden. Hierzu kann z. B. die Führungsleiste mit einem Grundkörper versehen sein, der über Bolzen mit dem Pistolen-unterteil verbunden ist, wobei an dem Grundkörper an seiner Längsseite horizontale Führungsleisten angeordnet sind, in denen die Führungsnuten des Magazinschlittens laufen.

Bei herkömmlichen Pistolen ist das Oberteil der Pistole mit dem Lauf im allgemeinen über Bolzen mit dem Unterteil verbunden. Zwischen dem Oberteil und dem Unterteil ist dabei in entsprechenden Führungen das Magazin geführt, wobei der Transport über die aus dem Unterteil ragende Klinkeneinrichtung erfolgt und die Zündung durch den ebenfalls aus dem Unterteil ragenden Schlagbolzen.

Durch diese erfindungsgemäße Ausgestaltung kann somit in einfacher. Weise das Unterteil einer herkömmlichen Pistole verwendet werden, wobei die Verbindung des Grundkörpers mit diesem über die bekannten Bolzen erfolgen kann.

Vorteilhafte Weiterbildungen und Ausgestaltungen der Erfindung sind aus den Unteransprüchen ersichtlich und aus dem nachfolgend anhand der Zeichnung prinzipmäßig beschriebenen Ausführungsbeispiel.

Es zeigen :
Figur 1 Eine Seitenansicht der erfindungsgemäßen Pistole teilweise im Schnitt nach der Linie I-I der Fig. 2 ;
Figur 2 Einen Schnitt nach der Linie II-II der Fig. 4 ;
Figur 3 Eine Ansicht des erfindungsgemäßen Magazinschlittens von vorne ;
Figur 4 Eine Draufsicht auf den erfindungsgemäßen Magazinschlitten.
Figur 5 Eine Draufsicht auf den erfindungsgemäßen Magazinschlitten in anderer Ausgestaltung.
Figur 6 Einen Schnitt nach der Linie VI-VI der Fig. 5.

Das Unterteil 1 der Signalpistole ist von herkömmlichem Aufbau, weshalb es nachfolgend nicht näher beschrieben wird. Die Signalpistole weist einen Abzug 2, eine aus dem Unterteil 1 herausragende Transportklinke 3, als Klinkeneinrichtung, und einen Schlagbolzen 4 auf. Auf das Unterteil 1 ist ein Magazinschlitten 5 aufgesetzt, der im unteren Bereich an seinen beiden Längsseiten Führungsnuten 6 und 7 besitzt. Zur direkten Verbindung des Magazinschlittens 5 mit dem Unterteil 1 dient ein Grundkörper 8, der an beiden Seiten mit vertikalen Wänden versehen ist. Diese vertikalen Wände sind mit Bohrungen versehen, ebenso wie dazu korrespondierende Bohrungen in dem Unterteil 1 vorliegen. Durch diese Bohrungen werden Bolzen 9 gesteckt, womit der Grundkörper 8 mit dem Unterteil 1 fest verbunden ist. Diese Verbindungsart entspricht der üblichen Verbindung der bekannten Pistolen mit dem Pistolenoberteil. Aus diesem Grunde kann für die erfindungsgemäße Signalpistole dieses Unterteil unverändert übernommen werden.

Der Grundkörper 8 ist weiterhin mit an seinen beiden Längsseiten angeordneten horizontalen Führungsleisten 10 versehen, die mit dem Grundkörper einstückig sind. Auf diese Führungsleisten 10 kann der Magazinschlitten 5 über dessen Führungsnuten 6 und 7 aufgeschoben werden.

Mit dem Magazinschlitten 5 ist ein Magazin 11 zur Aufnahme von Platzpatronen 12 verbunden. Die Verbindung erfolgt über ein Gelenk 13 mit einem in dem Magazinschlitten angeordneten Bolzen 24. Auf diese Weise ist das Magazin 11 nach einem Entfernen des Magazinschittens 5 von dem Unterteil 1 der Pistole nach unten klappbar. Dies hat den Vorteil, daß die leeren Patronenhülsen auf einfache Weise nach Gebrauch ausgestossen werden können. In diesem Falle wird das Magazin 11 nämlich lediglich nach unten geklappt und die Patronenhülsen können entweder von Hand oder mit einem Stift bequem von vorne ausgestossen werden.

Damit das Magazin 11 kraftschüssig mit dem Magazinschlitten 5 verbindbar ist weist es an seinem vorderen Ende einen nach oben gerichteten Ansatz 14 auf, der entweder vor der vorderen Stirnseite des Magazinschlittens 5 oder in einer entsprechenden Aussparung einrasten kann. Hierzu dient eine kleine Kugel 15, welche in einer Bohrung in dem Magazinschlitten 5 liegt. Hinter der Kugel ist eine Feder 16 angeordnet. Die Lage der Kugel 15 in der Bohrung ist dabei so gewählt, daß sie etwas aus der Oberfläche herausragen kann. Damit die Kugel 15 dabei nicht herausfällt, ist nach derem Einsetzen der Bohrungsdurchmesser im Bereich der Öffnung entsprechend verengt. Diese Maßnahme ist an sich bekannt. Auf diese Weise wird die Kugel 15 an die hintere Fläche des Ansatzes 14 angepresst, wodurch das Magazin 11 im geschlossenen Zustand in dieser Lage verbleibt.

Selbstverständlich ist es jedoch auch möglich den Magazinschlitten 5 und das Magazin 11 einstückig auszubilden. In diesem Falle ist es lediglich erforderlich in die Unterseite des Magazinschlittens 5 entsprechende Bohrungen einzubringen.

Zum Transport des Magazinschlittens 5 für eine entsprechende Schußfolge dienen bekannterweise entsprechende Zähne 17 an dem Magazin 11, über die im Zusammenwirken mit der Transportklinke 3 das Magazin 11 und damit auch der Magazinschlitten 5 nach jedem Schuß um einen Takt nach hinten transportiert wird.

Wie insbesondere aus den Figuren 2 und 4 ersichtlich ist, sind in dem Magazinschlitten 5 zwei Reihen von Boßrungen 18 mit jeweils vier Bohrungen angeordnet. Da diese Bohrungen sich damit seitlich über dem Magazin 11 bzw. den Platzpatronen 12 befinden müssen entsprechend schrägverlaufende Zündkanäle 19 zur Verbindung mit den Platzpatronen 12 vorgesehen sein. Durch diese Maßnahme bekommt man jedoch auf engstem Raum eine große Anzahl von Bohrungen zur Aufnahme von Signalraketen 20 unter. Selbstverständlich kann jedoch auch nur eine einzige Reihe von Bohrungen 18 vorgesehen sein, die sich dann zweckmäßigerweise direkt über dem Magazin befindet. Praktisch kann die Länge des Magazinschlittens und des Magazines beliebig gewählt werden, so daß im Bedarfsfalle auch noch mehr Platzpatronen und damit Signalraketen ohne Nachladen des Magazines verschossen werden können. Wie aus der Fig. 4 ersichtlich, führen die Zündkanäle 19 jeweils abwechselnd zur linken und rechten Reihe der Bohrungen 18. Im vorliegenden Falle können somit nacheinander und abwechselnd von jeder Reihe entsprechend der Anzahl der eingelegten Platzpatronen ohne jedes Nachladen von Signalraketen diese in schneller Folge verschossen werden. Dabei können selbstverständlich auch die unterschiedlichsten Raketenarten eingesetzt werden, womit man überraschende Effekte erzielen kann.

Damit der Magazinschlitten 5 präzise geführt wird, werden an den Führungsleisten 10 seitlich ein oder mehrere, vorzugsweise zwei Kugeln 21 angeordnet, die die gleiche Wirkung zusammen mit einer dahinter angeordneten Feder erzeugen, wie die Kugel 15 mit der Feder 16. Die Kugel 21 ragt um ein geringes Maß seitlich auf der Oberfläche der Führungsleiste 10 heraus und setzt damit einem selbsttätigen Verschieben bzw. einem Herausfallen des Magazinschlittens 5 aus den Führungsleisten 10 bei einem Schräghalten der Pistole einen entsprechenden Widerstand entgegen. Der gewählte Anpressdruck der Kugel 21 ist jedoch so gering, daß der einwandfreie Transport durch die Transportklinke 3 damit nicht beeinträchtigt wird.

Damit nach einem Laden des Magazinschlittens 5 mit Patronen 12 diese vor und während des Aufschiebens auf das Pistolenunterteil 1 nicht nach unten herausfallen, kann eine entsprechende Abdeckung 22, z. B. ein Plastikschieber (in der Fig. gestrichelt dargestellt) in die Führungsnuten 6 und 7 nach dem Laden, bei dem der Magazinschlitten umgekehrt gehalten wird, eingeschoben werden. Schiebt man nun den Magazinschlitten 5 in der Fig. 3 dargestellten Lage von vorne auf das Pistolenunterteil auf, so wird gleichzeitig die Abdeckung 22 in gleichem Maße, wie die Führungsleisten 10 eingeschoben werden, ausgeschoben.

Selbstverständlich ist diese Abdeckung 22 jedoch nicht unbedingt erforderlich. In diesem Falle müßten lediglich die Patronen entsprechend fest in das Magazin eingedrückt werden oder man dreht auch die Pistole zum Aufschieben des Magazines entsprechend um.

Wie aus der Fig. 1 ersichtlich ist, sind die Längsachsen der Bohrungen 18 im wesentlichen senkrecht bzw. leicht nach vorne geneigt, womit man eine bessere Abschußrichtung erreicht. Aus Toleranzgründen gegenüber den zu verschießenden Signalraketen und dgl. sind die Bohrungen 18 leicht konisch.

Der Magazinschlitten 5 kann aus Aluminiumdruckguß bestehen. Aluminiumdruckguß ist bei Serienherstellung sehr preisgünstig und darüberhinaus sehr formgenau.

Statt einer Ausgestaltung derart, daß die Bohrungen 18, in denen die Signalraketen, Knall-, Pfeif- oder Knatterpatronen aufgenommen sind, leicht konisch sind, um Durchmesserunterschiede der Raketen oder Patronen auszugleichen, kann hierzu auch entsprechend dem Ausführungsbeispiel nach den Figuren 5 und 6 eine Aufsatzschiene 23 verwendet werden. Die Aufsatzschiene 23 ist zwischen den Bohrungen 18 in Längsrichtung des Magazines 5 angeordnet. Auf der Unterseite weist sie eine Aushöhlung 24 in Form einer halbzylinderförmigen Nut auf, die sich im wesentlichen über die Länge der Aufsatzschiene 23 erstreckt. Das Magazin 5 weist im Bereich unter der Aufsatzschiene 23 ebenfalls eine halbzylinderförmige Nut 25 von gleichem Durchmesser und gleicher Länge auf. An beiden Enden ist die Aufsatzschiene 23 durch Schrauben 26 mit dem Magazin 5 verbunden. In den aus der Aushöhlung 24 und der Nut 25 gebildeten Raum ist eine schwache Feder 27 eingelegt, welche an beiden Enden der Aufsatzschiene 23 befestigt ist. Die Aufsatzschiene 23 weist im Bereich der Bohrungen 18 jeweils abgerundete Einschnitte auf, die um ein geringes Maß größer sind als die Durchmesser der Bohrungen 18. Im Bereich dieser Einschnitte besitzt die Aufsatzschiehe 23 seitliche Öffnungen 28 und zwar auf beiden Seiten. Der Durchmesser der Spiralfeder 27 ist nun so gewählt, daß die Feder im Bereich der seitlichen Öffnungen 28 um ein geringes Maß aus diesen herausragt un damit auch in die Bohrungen 18 ragt. Durch diese Maßnahme werden die Patronen bzw. die Raketen sicher in den Bohrungen 18 gehalten. Werden diese nämlich in die Bohrungen 18 eingebracht, so müssen hierzu die herausragenden Teile der Spiralfeder 27 in die seitlichen Öffnungen eingeschoben werden. Aufgrund der Federwirkung drücken diese Teile jedoch seitlich nach außen und halten damit die Patronen oder Raketen in ausreichendem Maße fest. °

## Patentansprüche

1. Signalpistole mit einem mittels einer Klinkeneinrichtung auf einer Führungsleiste (10) längsverschieblich transportierbaren Magazin mit Platzpatronen (12) und einem über zumindest einen Zündkanal (19) mit zumindest einer Patrone verbundenen Einsatz, der mit zumindest einer mit der Längsachse annähernd lotrecht oder lotrecht leicht nach vorne geneigten Bohrung für Signalraketen, Knall-, Pfeif- oder Knatterpatronen versehen ist dadurch gekennzeichnet, daß der Einsatz als Magazinschlitten (5), an welchem bzw. mit welchem das Magazin (11) angeordnet bzw. verbunden ist, mit mehreren Bohrungen (18) ausgebildet ist, die in zwei Reihen parallel nebeneinander liegen, wobei jede einzelne Bohrung über einen jeweiligen schräg verlaufenden Zündkanal (19) mit einer in dem unter und zwischen den beiden Reihen von Bohrungen liegenden Magazin (11) angeordneten Platzpatrone (12) in Verbindung steht und wobei die Längsachse jeder einzelnen Bohrung (18) wenigstens annähernd lotrecht oder lotrecht leicht nach vorne geneigt verläuft.

2. Signalpistole nach Anspruch 1 dadurch gekennzeichnet, daß das Magazin (11) über ein Gelenk (13) dreh- oder klappbar an der Unterseite des Magazinschlittens (5) befestigt ist.

3. Signalpistole nach Anspruch 2 dadurch gekennzeichnet, daß das Gelenk (13) im Bereich einer Stirnseite des Magazinschlittens (5) einen Bolzen (24) mit horizontaler Achse aufweist, während das Magazin (11) auf der gegenüberliegenden Seite einen nach oben gerichteten Ansatz (14) aufweist, der vor der dazugehörigen Stirnseite des Magazinschlittens (5) mit Klemmwirkung liegt.

4. Signalpistole nach Anspruch 3 dadurch gekennzeichnet, daß in der Stirnseite des Magazinschlittens (5) eine federbelastete aus dessen Oberfläche herausragende Kugel (15) angeordnet ist, die gegen den Ansatz (14) gepreßt ist.

5. Signalpistole nach einem der Anprüche 1-4 dadurch gekennzeichnet, daß der Magazinschlitten (5) auf der Unterseite mit Führungsnuten (6, 7) versehen ist, die mit einer oder mehreren am Unterteil (1) der Pistole befestigten Führungsleisten (10) zusammenarbeiten.

6. Signalpistole nach Anspruch 5 dadurch gekennzeichnet, daß in den Führungsleisten (10) wenigstens eine federbelastete aus deren Oberfläche herausragende Kugel (21) angeordnet ist, welche an einer Wand der Führungsnuten (6, 7) angepreßt ist.

7. Signalpistole nach einem der Ansprüche 1-6 dadurch gekennzeichnet, daß auf dem Magazinschlitten (5) zwischen den Bohrungen (18) eine Aufsatzschiene (23) in Längsrichtung angeordnet ist, die auf der Unterseite eine Aushöhlung (24) in Längsrichtung aufweist, in der eine Spiralfeder (27) liegt, wobei die Aufsatzschiene (23) jeweils im Bereich der Bohrungen (18) seitliche Öffnungen (28) besitzt, aus denen die Spiralfeder (27) ragt.

## Claims

1. Signal pistol having a magazine with blank cartridges (12) that can be transported by longitudinal displacement by means of a ratchet device on a guide bar (10) and having an insert connected via at least one flash hole (19) with at least one cartridge, the insert being provided with at least one borehole for signal rockets, Behm detonating, whistling or crackling cartridges, which is inclined slightly forwards with its longitudinal axis approximately vertical or vertical, characterised in that the insert is constructed as a magazine carriage (5), on which or with which the magazine (11) is arranged or connected respectively, with several boreholes (18) which are arranged in two rows parallel and adjacent to one another, each individual borehole being connected via a respective inclined flash hole (19) with a blank cartridge (12) disposed in the magazine (11) lying beneath and between the two rows of boreholes, and the longitudinal axis of each individual bore (18) is inclined slightly forwards at least approximately vertical or vertical.

2. Signal pistol according to Claim 1, characterised in that the magazine (11) is fixed rotatably or hinged to the underside of the magazine carriage (5) via a joint (13).

3. Signal pistol according to Claim 2, characterised in that the joint (13) in the region of one front end of the magazine carriage (5) has a bolt (24) having a horizontal axis, whereas the magazine (11) has a lug (14) directed upwards on the opposite side, which lies infront of the appropriate front end of the magazine carriage (15) with a clamping effect.

4. Signal pistol according to Claim 3, characterised in that in the front end of the magazine carriage (5) is disposed a spring-loaded bullet (15) projecting from its surface, which is pressed against the lug (14).

5. Signal pistol according to one of Claims 1 to 4, characterised in that the magazine carriage (5) is provided on its underside with guide grooves (6, 7), which cooperate with one or several guide bars (10) fixed to the lower part (1) of the pistol.

6. Signal pistol according to Claim 5, characterised in that in the guide bars (10) is disposed at least one spring-loaded bullet (21) projecting from its surface, which is pressed against one wall of the guide grooves (6, 7).

7. Signal pistol according to one of Claims 1-6, characterised in that on the magazine carriage (5) between the bores (18) is disposed a gun-sight rail (23) in the longitudinal direction, which has on its underside a channel (24) in the longitudinal direction, in which a coil (27) lies, the gun-sight rail (23) having lateral apertures (28) respectively in the region of the boreholes (18), form which the coil (27) projects.

## Revendications

1. Pistolet de signalisation comportant un magasin de cartouches à blanc (12), ce magasin étant transportable longitudinalement sur un rail de guidage (10) au moyen d'un mécanisme à cliquet, et un corps qui est relié à au moins une cartouche par au moins un canal d'allumage (19) et qui est muni d'au moins un alésage pour des fusées de signalisation ou des cartouches détonantes, sifflantes ou crépitantes, l'axe longitudinal de cet alésage étant approximativement vertical ou légèrement incliné vers l'avant par rapport à la verticale, caractérisé en ce que ledit corps est formé par un chariot de magasin (5) associé ou lié au magasin (11) et comporte plusieurs alésages (18) juxtaposés parallèlement sur deux rangées, chacun de ces alésages étant en communication, par un canal d'allumage respectif (19) disposé obliquement, avec une cartouche à blanc (12) disposée dans le magasin (11) situé lui-même en dessous et entre les deux rangées d'alésages, et l'axe longitudinal de chacun desdits alésages (18) étant au moins approximativement vertical ou légèrement incliné vers l'avant par rapport à la verticale.

2. Pistolet selon la revendication 1, caractérisé en ce que le magasin (11) est fixé par une articulation (13) contre la face inférieure du chariot (5) de manière à être pivotant ou rabattable.

3. Pistolet selon la revendication 2, caractérisé en ce que ladite articulation (13) comporte un tourillon (24) à axe horizontal au voisinage d'une face frontale du chariot (5), tandis que le magasin (11) comporte à l'autre bout une saillie (14) dirigée vers le haut, qui est maintenue par encliquetage devant la face frontale correspondante du chariot (5).

4. Pistolet selon la revendication 3, caractérisé en ce que la face frontale du chariot (5) comporte une bille (15) qui émerge de sa surface et qui est pressée par un ressort contre ladite saillie (14).

5. Pistolet selon l'une des revendications 1 à 4, caractérisé en ce que le chariot (5) comporte à sa face inférieure des rainures de guidage (6, 7) qui coopèrent avec un ou plusieurs rails de guidage (10) fixés sur la partie de base (1) du pistolet.

6. Pistolet selon la revendication 5, caractérisé en ce qu'il comporte dans les rails de guidage (10) au moins une bille (21) qui émerge de leur surface et qui est pressée par un ressort contre une paroi des rainures de guidage (6, 7).

7. Pistolet selon l'une des revendications 1 à 6, caractérisé en ce qu'une barre supérieure (23) est placée longitudinalement sur le chariot de magasin (5) entre lesdits alésages (18), cette barre comportant à sa face inférieure une creusure longitudinale (24) dans laquelle est logé un ressort hélicoïdal (27), la barre (23) comportant en outre, au voisinage des alésages (18), des ouvertures latérales respectives (28) d'où émerge le ressort hélicoïdal (27).
